# EUROPÄISCHE PATENTSCHRIFT

(11) **EP 1 099 496 B1**
(45) Veröffentlichungstag und Bekanntmachung des Hinweises auf die Patenterteilung: **11.01.2006**
(21) Anmeldenummer: 00123100.0
(22) Anmeldetag: 25.10.2000
(51) Int. Cl.: B22D 11/04

(54) **Vorrichtung zur Verminderung der Wärmeabfuhr einer Stranggusskokille**
Device for reducing heat dissipation of a continuous casting mould
Dispositif pour la réduction de dissipation de chaleur dans une lingotière de coulée continue

(30) Priorität: 10.11.1999 DE 19953905
(43) Veröffentlichungstag der Anmeldung: 16.05.2001
(73) Patentinhaber: SMS Demag AG, 40237 Düsseldorf (DE); Acciai Speciali Terni S.p.A., 05100 Terni (IT)
(72) Erfinder: Beyer-Steinhauer, Holger, Dr., 40822 Mettmann (DE); Girgensohn, Albrecht, 40629 Düsseldorf (DE); Reifferscheid, Markus, Dr., 40883 Ratingen (DE); Grothe, Horst, 41564 Kaarst (DE); Capotosti, Romeo, 05020 Narni (IT); Cristallini, Alessandro, 00139 Roma (IT)
(74) Vertreter: Valentin, Ekkehard

(56) Entgegenhaltungen:
- AT-B- 269 392
- FR-A- 2 658 440
- PATENT ABSTRACTS OF JAPAN vol. 018, no. 435 (M-1655), 15. August 1994 (1994-08-15) & JP 06 134553 A (NIPPON STEEL CORP;OTHERS: 01), 17. Mai 1994 (1994-05-17)
- PATENT ABSTRACTS OF JAPAN vol. 1998, no. 12, 31. Oktober 1998 (1998-10-31) & JP 10 193042 A (NIPPON STEEL CORP), 28. Juli 1998 (1998-07-28)
- PATENT ABSTRACTS OF JAPAN vol. 014, no. 159 (M-0956), 28. März 1990 (1990-03-28) & JP 02 020645 A (NKK CORP), 24. Januar 1990 (1990-01-24)
- PATENT ABSTRACTS OF JAPAN vol. 015, no. 333 (M-1150), 23. August 1991 (1991-08-23) & JP 03 128149 A (ISHIKAWAJIMA HARIMA HEAVY IND CO LTD), 31. Mai 1991 (1991-05-31)

## Beschreibung

Die Erfindung betrifft ein Verfahren und eine Vorrichtung zur Verminderung der Wärmeabfuhr einer Stranggusskokille, insbesondere in deren Badspiegelbereich.

In der Veröffentlichung "Über den Zusammenhang zwischen Anfangserstarrung und Beschaffenheit der Strangoberfläche bei peritektisch erstarrenden StähLen" (Habilitationsschrift M. M. Wolff, Zürich 1996, Seiten 61 - 64) werden Bedeutung und Entwicklungstendenzen der Kokille beim Stranggussverfahren ausführlich behandelt. Dabei spielt insbesondere der Wärmestrom durch die Kokillenwand in deren Badspiegelbereich eine entscheidende Rotte für die Rissfreiheit der Strangschale.

Es gibt mehrere Möglichkeiten, den Wärmestrom durch die Kokillenwand zu vermindern und dadurch deren Temperatur zu erhöhen. Bekannt sind verschiedene Möglichkeiten zum Aufbau von sogenannten "Hot-Top-Kokillen". Auf verschiedene Weise wird hierbei versucht, den Wärmestrom besonders im Bereich der Anfangserstarrung sowie darunter zu reduzieren und durch diese reduzierte Wärmeabfuhr die Rissneigung von schwingungsempfindlichen Stahlsorten (z. B. peritektische C-Stähle, hochlegierte rostfreie austenitische Stähle) zu verringern. Vorgeschlagen und zum Teil eingesetzt werden Kokillen, die
- ganz oder teilweise mit Materialien einer geringen Wärmeleitfähigkeit beschichtet sind (Ni, Chromcarbid, Zr₂O),
- einen keilförmigen Einsatz aus rostfreiem Stahl unterhalb der Kokillenoberfläche besitzen oder
- an der Oberfläche durch Rillen kontrolliert aufgerauht sind (Längsrillen parallel zur Gießrichtung, 45° zur Gießrichtung sowie gleichzeitig parallel und senkrecht zur Gießrichtung).

Aber auch Kombinationen verschiedener Maßnahmen sind bekannt. Längsrillen parallel zur Gießrichtung können
- in einer Nickel-Beschichtung oder
- unterhalb einer Nickel-Beschichtung im Kupfer

angebracht sein.

Auch die Kühlwassergeschwindigkeit und -temperatur sowie die Geometrie der Kühlwasserkanäle beeinflussen den Wärmestrom. Alle diese Maßnahmen müssen von vornherein konstruktiv festgelegt werden und sind nachträglich kaum zu ändem.

Um den Wärmestrom durch die Kokillenwand zu vermindern und dadurch deren Temperatur zu erhöhen, ist es ferner bekannt, die Innenfläche der Kokille aufzurauen, wobei unterschiedliche Methoden zur Anwendung gelangten. So ist aus der JP 10 193 042 bekannt, in die Breitseitenplatten der Kokille Längsnuten einzubringen, durch die dann Luft zur Wärmeabfuhr eingebracht werden kann. Ferner ist aus der JP 02 020 645 bekannt, durch gezieltes Einbringen von Längsnuten und Quernuten in einem bestimmten Raster in die Breitseitenplatten der Kokille eine Reduzierung der Wärmestromdichte herbeizuführen. Die Tiefe der Nuten beträgt 0,5 bis 1 mm, ihre Breite gleichfalls 0,5 bis 1 mm und ihr Abstand voneinander 5 bis 10 mm, so dass ein rechteckiges bis quadratisches Raster durch die Nuten an der Innenfläche der Kokille ausgebildet ist.

Der Erfindung liegt die Aufgabe zugrunde, ein Mittel zur Verminderung der Wärmeabfuhr einer Stranggusskokille anzugeben, das vorzugsweise in deren Badspiegelbereich wirkt und ohne großen Aufwand angebracht bzw. erneuert werden kann.

Die Aufgabe wird dadurch gelöst, dass der Wärmestrom zwischen der sich bildenden Strangschale und der Kokillen-Innenfläche durch eine Erhöhung des Wärmedurchgangswiderstandes als Folge des Aufrauens der Kokillenoberfläche effektiv verringert und gleichzeitig vergleichmäßigt wird. Die auf diese Weise verminderte Wärmeabfuhr im Badspiegelbereich führt dazu, dass die sich bildende Strangschale länger dünn bleibt und von dem mit zunehmendem Abstand von dem Badspiegel steigenden ferrostatischen Druck gleichmäßiger an die Kupferplatte der Stranggusskokille angedrückt wird. Die Umwandlung der Delta- in die Gammaphase erfolgt später, so dass sich das damit verbundene Schrumpfen der Strangschale geringer auswirkt. Durch den gleichmäßigeren Wärmeübergang treten außerdem in der Strangschale geringere Spannungen durch Temperaturunterschiede auf. Auf diese Weise wird die Entstehung von Rissen in der Strangschale unterbunden.

Entsprechend den kennzeichnenden Merkmalen des Anspruchs 1 wird dieses Aufrauen der Kokillenoberfläche so durchgeführt, dass die Bearbeitungstiefe der Rauheit der Kokilleninnenfläche in Gießrichtung abnimmt, so dass vom aufgerauten zum glatten Teil der Kokille ein allmählicher Übergang und damit auch ein allmählicher Übergang vom gedrosselten zum ungedrosselten Wärmefluss erzielt wird.

Ein Vorteil der Erfindung besteht darin, dass die Makrostruktur der Kokilleninnenfläche durch an sich bekannte Verfahren wie Shot Blast Texturing (SBT), Electric Discharge Texturing (EDT), Electron Beam Texturing (EBT), Laser Texturing (LT) oder durch eine gelochte Textur (GLT) oder durch andere Verfahren verwirklicht ist. Diese Aufrauverfahren sind an sich bekannt und haben sich u. a. zum Aufrauen von Arbeitswalzen für das Nachwalzen von Karosserieblechen bewährt. Die raue Kokilleninnenfläche hat bei Schmierung der Kokille mit Gießpulver den zusätzlichen Vorteil, dass die Schlacke des Gießpulvers intensiver an der Kokilleninnenwand haftet. Dadurch vermindert sich die Gefahr einer Ablösung der gesamten Schlackenschicht über größere Flächen. Dies hätte eine sprunghafte Änderung der örtlichen Strangschalentemperatur mit starken Temperaturspannungen sowie eine erhöhte Reibung zwischen Strangschale und Kokille zur Folge.

Dadurch, dass die Oberflächentextur nur über einen Teil der Kokillenbreite angeordnet ist, können unterschiedliche Oberflächentemperaturen in Kokillenbreitenrichtung ausgeglichen werden.

Ein weiterer Vorteil der erfindungsgemäßen Lösung besteht darin, dass die Makrostruktur auf einer Kokilleninnenfläche auch nachträglich oder, wenn verschlissen, als Reparaturlösung angebracht werden kann. Wenn die Kokilleninnenfläche vor oder nach ihrer makroskopischen Bearbeitung mit einer Verschleißschutzschicht versehen ist, wird der Verschleiß der Makrostruktur vermindert und dadurch die Lebensdauer der Stranggusskokille erhöht.

Weitere Merkmale der Erfindung ergeben sich aus der nachfolgenden Beschreibung und den Zeichnungen, worin Ausführungsbeispiele der Erfindung schematisch dargestellt sind.

Es zeigen:
- Fig. 1: eine Ansicht einer Kokillenbreitseite mit Oberflächentextur in deren oberer Hälfte,
- Fig. 2: die gleiche Ansicht mit Oberflächentextur in deren oberer und unterer Hälfte,
- Fig. 3: die gleiche Ansicht mit Oberflächentextur in nur einem Teil der Kokillenbreitseite.

Durch die Modifikation der Anordnung der Oberflächentextur T1, T2, T3 gemäß den Figuren 1 bis 3 kann neben einer Variation von deren Bearbeitungstiefe die Wirkung der erfindungsgemäßen Lösung optimiert werden.

Nach Fig. 1 kann die Oberflächentextur T1 über die gesamte Kokillenbreite KB reichend auf den unmittelbaren Badspiegelbereich BS der Kokille K beschränkt bleiben, oder die Oberflächentextur T2 kann gemäß Fig. 2 im Badspiegelbereich BS beginnend bis zum unteren Kokillenende KE mit variierbarer Bearbeitungstiefe in Gießrichtung weitergeführt werden.

Um das Auftreten unterschiedlicher Oberflächentemperaturen in Richtung der Kokillenbreite KB ausgleichen zu können, ist die Oberflächentextur T3 nach der Fig. 3 in Richtung der Kokillenbreite KB unterschiedlich gestaltet.

Durch die erfindungsgemäße Gestaltung der Innenoberfläche der Stranggusskokille K wird durch die Drosselung des Wärmestroms im Bereich des Badspiegels die Qualität des Gussstranges erhöht und die Bildung von Rissen desselben vermieden.

## Patentansprüche

1. Kokille (K) zum Stranggießen mit verminderter Wärmeabfuhr insbesondere in deren Badspiegelbereich (BS), wozu zur Erhöhung des Wärmedurchgangswiderstandes und zur Verringerung des Wärmestroms zwischen der sich bildenden Strangschale und der Kokilleninnenfläche zumindest Bereiche der Kokilleninnenfläche mit einer Makrotextur (T₁, T₂, T₃) versehen sind, wobei zur effektiven Verringerung und Vergleichmäßigung des Wärmestroms die Makrotextur (T₁, T₂, T₃) der Kokilleninnenfläche eine gezielt erzeugte Rauigkeit mit bestimmter Tiefe und Textur aufweist, die durch an sich bekannte Verfahren wie Shot Blast Texturing (SBT), Electric Discharge Texturing (EDT), Electron Beam Texturing (EBT), Laser Texturing (LT) oder durch eine gelochte Textur (GLT) oder durch andere Verfahren verwirklicht ist, **dadurch gekennzeichnet, dass** die Bearbeitungstiefe der Rauheit der Kokilleninnenfläche in Gießrichtung (G) abnimmt, so dass vom aufgerauten zum glatten Teil der Kokille ein allmählicher Übergang und damit ein allmählicher Übergang vom gedrosselten zum ungedrosselten Wärmefluss erzielt wird.

2. Kokille (K) nach Anspruch 1, **dadurch gekennzeichnet, dass** die Kokilleninnenfläche vor oder nach ihrer makroskopischen Bearbeitung mit einer Verschleißschutzschicht versehen ist.

3. Kokille (K) nach Anspruch 1 oder 2, **dadurch gekennzeichnet, dass** die Makrotextur (T₁) der Kokilleninnenfläche über die gesamte Kokillenbreite (KB) nur im unmittelbaren Badspiegelbereich (BS) angeordnet ist.

4. Kokille (K) nach Anspruch 1 oder 2, **dadurch gekennzeichnet, dass** die Makrotextur (T₂) der Kokilleninnenfläche über die gesamte Kokillenbreite (KB), beginnend im Badspiegelbereich (BS) bis zu ihrem unteren Ende (KE), angeordnet ist.

5. Kokille (K) nach Anspruch 1 oder 2, **dadurch gekennzeichnet, dass** die Makrotextur (T₃) der Kokilleninnenfläche sich nur über einen oder mehrere Teile der Kokillenbreite (KB) erstreckt.

## Claims

1. Mould (K) for continuous casting with reduced heat dissipation particularly in the region (BS) of the bath surface thereof, for which purpose at least regions of the mould inner surface are provided with a macro texture (T₁, T₂, T₃) for increasing the heat transfer resistance and reducing the heat flow between the forming strip skin and the mould inner surface, wherein for effective reduction and evening out of the heat flow the macro texture (T₁, T₂, T₃) of the mould inner surface has a selectably produced roughness with defined depth and texture produced by a method, which is known per se, such as shot blast texturing (SBT), electric discharge texturing (EDT), electron beam texturing (EBT), laser texturing (LT) or by an apertured texture (GLT) or by another method, **characterised in that** the processing depth of the roughness of the mould inner surface decreases in casting direction (G) so that a gradual transition is achieved from the roughened to the smooth part of the mould and thus a gradual transition from throttled to unthrottled heat flow.

2. Mould (K) according to claim 1, **characterised in that** the mould inner surface is provided before or after its macroscopic processing with a wear protection layer.

3. Mould (K) according to claim 1 or 2, **characterised in that** the macro texture (T₁) of the mould inner surface is arranged over the entire mould width (KB) only in the immediate region (BS) of the bath surface.

4. Mould (K) according to claim 1 or 2, **characterised in that** macro texture (T₂) of the mould inner surface is arranged over the entire mould width (KB) beginning in the region (BS) of the bath surface up to the lower end (KE) thereof.

5. Mould (K) according to claim 1 or 2, **characterised in that** the macro texture (T₃) of the mould inner surface extends only over a part or several parts of the mould width (KB).

## Revendications

1. Lingotière (K) pour la coulée continue avec une dissipation de chaleur réduite, en particulier dans sa zone de la surface du bain (BS), pour laquelle, pour augmenter la résistance au passage de la chaleur et pour diminuer le flux thermique entre la coquille du brin qui se forme et la surface intérieure de la lingotière, au moins des zones de la surface intérieure de la lingotière sont pourvues d'une macrotexture (T₁, T₂, T₃), où, pour une diminution efficace et une uniformisation du flux thermique, la macrotexture (T₁, T₂, T₃) de la surface intérieure de la lingotière présente une rugosité produite de manière ciblée avec une profondeur et une texture déterminée, qui est réalisée par des procédés connus en soi tels que la texturation mécanique (Shot Blast Texturing - SBT), la texturation par décharge électrique (Electric Discharge Texturing - EDT), la texturation au faisceau électronique (Electron Beam Texturing - EBT), la texturation au laser (Laser Texturing - LT) ou par une texture à trous (GLT) ou par un autre procédé, **caractérisée en ce** la profondeur d'usinage de la rugosité de la surface intérieure de la lingotière diminue dans le sens de la coulée (G) de manière à obtenir de la partie rugueuse à la partie lisse de la lingotière une transition graduelle et donc une transition graduelle d'un flux thermique étranglé à un flux thermique non étranglé.

2. Lingotière (K) selon la revendication 1, **caractérisée en ce que** la surface intérieure de la coquille est pourvue, avant ou après son usinage macroscopique, d'une couche d'usure de protection.

3. Lingotière (K) selon la revendication 1 ou 2, **caractérisée en ce que** la macrotexture (T₁) de la surface intérieure de la lingotière n'est disposée sur toute la largeur (KB) de la lingotière qu'au niveau de la zone immédiate de la surface du bain (BS).

4. Lingotière (K) selon la revendication 1 ou 2, **caractérisée en ce que** la macrotexture (T₂) de la surface intérieure de la lingotière est disposée sur toute la largeur (KB) de la lingotière, en commençant au niveau de la surface du bain (BS) jusqu'à l'extrémité inférieure (KE).

5. Lingotière (K) selon la revendication 1 ou 2, **caractérisée en ce que** la macrotexture (T₃) de la surface intérieure de la lingotière ne s'étend que sur une ou plusieurs parties de la largeur (KB) de la lingotière.
